# EUROPÄISCHE PATENTSCHRIFT

(11) **EP 2 244 332 B1**
(45) Veröffentlichungstag und Bekanntmachung des Hinweises auf die Patenterteilung: **23.07.2014**
(21) Anmeldenummer: 09450084.0
(22) Anmeldetag: 22.04.2009
(51) Int. Cl.: H01P 5/04, H01P 5/22

(54) **Hochfrequenz-Richtkoppler**
High frequency directional coupler
Coupleur directif haute fréquence

(43) Veröffentlichungstag der Anmeldung: 27.10.2010
(73) Patentinhaber: Mayer, Lukas W., 1090 Wien (AT)
(72) Erfinder: Mayer, Lukas W., 1090 Wien (AT)
(74) Vertreter: Weiser, Andreas

(56) Entgegenhaltungen:
- EP-A- 0 767 511
- EP-A2- 0 317 718
- WO-A-2008/027650
- WO-A1-87/04012
- JP-A- 4 219 001
- JP-A- S06 216 687
- US-A- 4 814 780
- PENG BAI ET AL: "A Novel RX-TX Front-Ends for Passive RFID Reader with High Isolation" MICROWAVE, ANTENNA, PROPAGATION AND EMC TECHNOLOGIES FOR WIRELESS COMM UNICATIONS, 2007 INTERNATIONAL SYMPOSIUM ON, IEEE, PI, 1. August 2007 (2007-08-01), Seiten 332-335, XP031167703 ISBN: 978-1-4244-1044-6
- TOYODA S ED - INSTITUTE OF ELECTRICAL AND ELECTRONICS ENGINEERS: "VARIABLE COUPLING DIRECTIONAL COUPLERS USING VARACTOR DIODES" 30 YEARS OF MICROWAVES. DALLAS, JUNE 15 - 17 1982; [INTERNATIONAL MICROWAVE SYMPOSIUM], NEW YORK, IEEE, US, 15. Juni 1982 (1982-06-15), Seiten 419-421, XP002061019
- R. LANGWIESER ET AL.: "A MODULAR UHF READER FRONTEND FOR A FLEXIBLE RFID TESTBED" SECOND INTERNATIONAL EURASIP WORKSHOP ON RFID TECHNOLOGY-BUDAPEST (HU), 7. Juli 2008 (2008-07-07), - 8. Juli 2008 (2008-07-08) Seiten 1-12, XP002538909
- SANG-GYU KIM ET AL: "5.8 GHz Vital Signal Sensing Doppler radar using Isolation-improved Branch-line Coupler" RADAR CONFERENCE, 2006. 3RD EUROPEAN, IEEE, PI, 1. September 2006 (2006-09-01), Seiten 249-252, XP031006031 ISBN: 978-2-9600551-7-7
- FARDIN E A ET AL: "A Varactor Tuned Branch-Line Hybrid Coupler", MICROWAVE CONFERENCE PROCEEDINGS, 2005. APMC 2005. ASIA-PACIFIC CONFER ENCE PROCEEDINGS SUZHOU, CHINA 04-07 DEC. 2005, PISCATAWAY, NJ, USA,IEEE, vol. 3, 4 December 2005 (2005-12-04), pages 1-4, XP010902044, DOI: 10.1109/APMC.2005.1606546 ISBN: 978-0-7803-9433-9
- TOYODA S ED - INSTITUTE OF ELECTRICAL AND ELECTRONICS ENGINEERS: "VARIABLE COUPLING DIRECTIONAL COUPLERS USING VARACTOR DIODES", 30 YEARS OF MICROWAVES. DALLAS, JUNE 15 - 17 1982; [INTERNATIONAL MICROWAVE SYMPOSIUM], NEW YORK, IEEE, US, vol. -, 15 June 1982 (1982-06-15), pages 419-421, XP002061019,
- PENG BAI ET AL: "A Novel RX-TX Front-Ends for Passive RFID Reader with High Isolation", MICROWAVE, ANTENNA, PROPAGATION AND EMC TECHNOLOGIES FOR WIRELESS COMM UNICATIONS, 2007 INTERNATIONAL SYMPOSIUM ON, IEEE, PI, 1 August 2007 (2007-08-01), pages 332-335, XP031167703, ISBN: 978-1-4244-1044-6

## Beschreibung

Die vorliegende Erfindung betrifft einen Hochfrequenz-Richtkoppler mit vier im Kreis geschalteten Ä/4-Streifenleitern, deren Schnittstellen einen Eingang, zwei Antennenports und einen Ausgang bilden.

Richtkoppler dieser Art erlauben in Kombinatin mit einer kreuzpolarisierten Antenne das Abstrahlen des Eingangssignals über die Antenne als zirkularpolarisierte Welle und das gleichzeitige Ausgeben einer über die Antenne entgegengesetztzirkularpolarisiert empfangenen Welle als Ausgangssignal, siehe z.B. US 6 255 993 oder WO 2008/027650 A. Dies wird beispielsweise zur Kommunikation mit RFID-Transpondern (radio frequency identification transponders) mit linear polarisierten Sendeempfangsantennen verwendet, um einerseits die Kommunikation unabhängig von der räumlichen Orientierung des Transponders zu machen und anderseits ein Übersprechen des Sendesignals auf das Empfangssignal durch die unterschiedliche Polarisation zu unterbinden. Die Güte der Sende/Empfangskanaltrennung des Richtkopplers ("Richtschärfe") hängt dabei von der Exaktheit der Abstimmung seiner vier λ/4-Streifenleiter ab. Unsymmetrien im Schaltungsaufbau, Lageänderungen des Transponders und parasitäre Komponenten im Ausbreitungsfeld zwischen Antenne und Transponder führen zu Fehlanpassungen, welche die Richtschärfe und damit das am Ausgang erzielbare Nutzsignal-zu-Sendesignal-Verhältnis beeinträchtigen.

Aus E. Fardin et al., "A Varactor Tuned Branch-Line Hybrid Coupler", Microwave Conference Proceedings 2005, AMPC 2005, Piscataway, NJ, USA, Bd. 3, ist ein Richtkoppler mit vier λ/4-Streifenleitern bekannt, die mittels vier mittig angeordneter Varaktordioden symmetrisch gegen Masse gesteuert werden, um die Koppelfrequenz des Richtkopplers gezielt zu verschieben.

Um eine höhere Richtschärfe zu erzielen, wurde in der WO 2006/088583 bereits vorgeschlagen, bei RFID-Systemen mit gesonderten, linearpolarisierten Sende- und Empfangsantennen das in den Empfangskanal einstreuende Sendesignal durch Einspeisung eines aus dem Sendekanal abgeleiteten Kompensationssignals zu löschen ("aktive Trägerunterdrückung"). Dies erfordert jedoch aufwendige und kostspielige Hochfrequenzbaugruppen zur Nachbearbeitung des Empfangssignals. Überdies gehen bei dieser Lösung die Vorteile der Zirkularpolarisation in Bezug auf Lageänderungen des Transponders verloren.

Die Erfindung setzt sich zum Ziel, einen Hochfrequenz-Richtkoppler für zirkular polarisierte Antennensysteme zu schaffen, welcher eine verbesserte Richtschärfe hat und dabei einfach und kostengünstig aufgebaut ist.

Dieses Ziel wird mit einem Hochfrequenz-Richtkoppler mit den Merkmalen des Anspruchs 1 und einem Verfahren zum Abstimmen eines Hochfrequenz-Richtkopplers mit den Merkmalen des Anspruchs 9 erreicht.

Auf diese Weise wird die Möglichkeit einer aktiven Unterdrückung des Sendesignals im Empfangssignal direkt in den Richtkoppler integriert. Der Richtkoppler wird damit zu einem sich selbst adaptiv abstimmenden System, das auch unter wechselnden Umgebungsbedingungen, wie einer wechselnden Lage und Entfernung eines RFID-Transponders und/oder parasitären Elemente im Sendeempfangsfeld der Antenne, stets optimal abgestimmt ist. Damit werden eine maximale Richtschärfe und ein optimales Signal/Rausch-Verhältnis im Empfangssignal erreicht. Nachträgliche Trägerunterdrückungsverfahren durch teure und aufwendige Hochfrequenzbaugruppen sind nicht mehr nötig. Die Kompensation direkt im Richtkoppler ist mit wenigen hochfrequenzführenden Bauteilen erreichbar und hat damit auch den Vorteil minimaler Verluste.

Eine besonders vorteilhafte Ausführungsform der Erfindung zeichnet sich dadurch aus, daß zumindest zwei λ/4-Streifenleiter mit jeweils einer von der Abstimmeinrichtung gesteuerten Impedanz versehen sind. Dadurch hat die Regelung jedenfalls zumindest zwei Freiheitsgrade, und das durch die Steuerung der Impedanzen vom Eingang zum Ausgang gelenkte Kompensationssignal kann demgemäß in zwei Freiheitsgraden, Amplitude und Phase, verändert werden, um das Abstimmungsoptimum zu erreichen.

Besonders vorteilhaft ist es, wenn gemäß einem weiteren Merkmal der Erfindung die beiden Impedanzen in den zum Ausgang führenden λ/4-Streifenleitern liegen. Dadurch werden die Verluste in den Hauptsignalwegen des Richtkopplers möglichst gering gehalten.

Bevorzugt liegt jede steuerbare Impedanz etwa auf halbem Wege ihres λ/4-Streifenleiters, wo sie ihre größte Wirksamkeit entfalten kann.

Als steuerbare Impedanz kann jedes in der Technik bekannte Element verwendet werden, beispielsweise MEM-Elemente (microelectronic-mechanical elements), PIN-Dioden, steuerbare Abschwächer usw. Bevorzugt wird vorgesehen, daß jede steuerbare Impedanz durch eine Varaktordiode gebildet ist, die galvanisch getrennt in den λ/4-Streifenleiter eingefügt und deren Steuer-Vorspannung von der Abstimmeinrichtung über ein Hochfrequenz-Sperrfilter aufgebracht ist. Varaktordioden haben den Vorteil einer sehr geringen Verlustleistung.

Die Abstimmeinrichtung steuert die Impedanz(en) bevorzugt so, daß das Ausgangssignal in einem zeitlichen Mittel minimal ist. Dies vereinfacht die Schaltung im Vergleich zu den bekannten aktiven Kompensationsschaltungen wesentlich: Die Abstimmeinrichtung benötigt lediglich einen Meßwert des Ausgangssignals, und durch die zeitliche Mittelung ergibt sich eine träge Regelung, welche verhindert, daß ein relevantes Empfangssignal, z.B. das Datentelegramm eines RFID-Transponders, mitgelöscht wird.

Aus dem letzten Grund ist es besonders vorteilhaft, wenn alternativ oder zusätzlich die Abstimmeinrichtung die steuerbare(n) Impedanz(en) für die Dauer eines an den Antennenports erwarteten Empfangssignals fixiert, sodaß z.B. während des Empfangs eines Datentelegramms eines RFID-Transponders keine Abstimmung erfolgt, welche das Empfangssignal verfälschen könnte.

Schließlich kann auch vorgesehen werden, daß die Abstimmeinrichtung einen in den Ausgang des Richtkopplers eingefügten Schalter öffnet, wenn das Ausgangssignal einen vorgegebenen Schwellwert übersteigt. Dadurch können nachgeordnete Baugruppen vor zu großen Signalamplituden, wie sie z.B. während des ersten Abgleichs oder in Zeiten vorübergehender Fehlabstimmung auftreten können, geschützt werden.

Die Erfindung wird nachstehend anhand eines in den beigeschlossenen Zeichnungen dargestellten Ausführungsbeispiels näher erläutert. In den Zeichnungen zeigt
Fig. 1 ein Schaltbild des Hochfrequenz-Richtkopplers der Erfindung und
Fig. 2 das Ausgangssignal des Richtkopplers in Abhängigkeit von den Steuerspannungen der beiden Varaktordioden.

Fig. 1 zeigt einen Richtkoppler 1 für den Hochfrequenzbereich, insbesondere Mikrowellenbereich, z.B. den Bereich von 800 - 900 MHz. Der Richtkoppler 1 ist in Streifenleitertechnologie aufgebaut und zum Zusammenwirken mit einer linear kreuzpolarisierten Sendeempfangsantenne 2 bestimmt, z.B. einer Patchantenne. Die Antenne 2 besitzt zwei kreuzpolarisierte Anschlüsse 3, 4, u.zw. einen Anschluß 3 zur Anregung in horizontaler Richtung und einen Anschluß 4 zur Anregung in vertikaler Richtung (oder umgekehrt). Werden die Anschlüsse 3, 4 unter einem Phasenversatz von λ/4, d.h. 90°, sinusförmig gespeist, strahlt die Antenne 2 z.B. eine rechtszirkular polarisierte Sendewelle 5 ab. Umgekehrt kann die Antenne 2 eine linkszirkular polarisierte Empfangswelle 6 empfangen und an ihren Anschlüssen 3, 4 als zwei - in umgekehrter Richtung phasenversetzte - Sinuswellen zur Verfügung stellen.

Der Richtkoppler 1 ist ein Viertor mit einem Eingang 7, zwei Antennenports 8, 9 und einem Ausgang 10 und dient dazu, ein am Eingang 7 eingespeistes Eingangssignal auf den Antennenports 8, 9 so auszugeben, daß die Antenne 2 zur Abstrahlung der Sendewelle 5 angeregt wird, und umgekehrt eine von der Antenne 2 empfangene Empfangswelle 6 auf dem Ausgang 10 als Ausgangssignal auszugeben. Zu diesem Zweck setzt sich der Richtkoppler 1 aus vier elektrisch im Kreis (physisch z.B. als Quadrat oder Raute) geschalteten λ/4-Streifenleitern 11 - 14 zusammen, deren Verbindungspunkte bzw. Schnittstellen den Eingang 7, die beiden Antennenports 8, 9 und den Ausgang 10 bilden.

Unter dem Begriff "λ/4"-Streifenleiter wird in der vorliegenden Beschreibung ein Streifenleiter verstanden, welcher einen Phasenversatz des über ihn übertragenen Signals um eine viertel Wellenlänge (λ/4), d.h. 90°, bzw. um ein äquivalentes Winkelmaß nλ + λ/4 bzw. n360° + 90° (n = 1, 2...) erzeugt.

Wie dem Fachmann bekannt, ist für die Funktion des Richtkopplers 1 neben der Länge der Streifenleiter 11 - 14 auch deren Impedanz entsprechend zu wählen, wie in Fig. 1 durch die unterschiedlichen Breiten der Streifenleiter angedeutet. Für einen 3dB-Richtkoppler, der an allen vier Toren 7 - 10 an 50 Ohm angepaßt sein soll, werden beispielsweise die Impedanzen der Streifenleiter 11, 13 zu 50 Ohm und die Impedanzen der Streifenleiter 12, 14 zu 71 Ohm gewählt; oder alternativ z.B. die Impedanzen der Streifenleiter 11, 13 zu 35 Ohm und die Impedanzen der Streifenleiter 12, 14 zu 50 Ohm; beide Varianten sind für die Funktion äquivalent. Werden die einander gegenüberliegenden Streifenleiter mit geringfügig unterschiedlichen Impedanzen versehen, kann zusätzlich das Verhältnis der an die Antennenports 8, 9 gelieferten Leistungen feinabgestimmt werden.

In zumindest einen der Streifenleiter 11 - 14, bevorzugt in zumindest zwei oder mehr Streifenleiter 11 - 14, besonderes bevorzugt in genau die beiden zum Ausgang 10 führenden Streifenleiter 13, 14, ist jeweils eine steuerbare Impedanz 15, 16 eingeschaltet, welche von einer Abstimmeinrichtung 17 über Steuerleitungen 18, 19 gesteuert wird. Die Abstimmeinrichtung 17, z.B. eine Mikroprozessorsteuerung, ist ihrerseits über eine Leitung 20 an den Ausgang 10 angeschlossen und empfängt von diesem über einen Abgriff 21, bevorzugt in Form eines Amplituden- oder Leistungsdetektors, einen Meßwert des Signals auf dem Ausgang 10, insbesondere einen Meßwert der Amplitude oder Leistung des Ausgangsignals.

Die steuerbaren Impedanzen 15, 16 sind möglichst verlustfrei als steuerbare Induktivitäten oder Kapazitäten ausgeführt. Bevorzugt sind die steuerbaren Impedanzen 15, 16 Varaktordioden, welche durch über die Steuerleitungen 18, 19 und einen Massepfad 22 übertragene Sperr- bzw. Vorspannungen U₁, U₂ in ihrer Kapazität veränderbar sind.

Die Varaktordioden 15, 16 sind mittels Kondensatoren 23, 24 galvanisch getrennt in die Streifenleiter 13, 14 eingefügt, um die Vorspannungen U₁, U₂ aufbringen zu können. Zur Verhinderung eines Ausleckens der Hochfrequenz in die Steuerleitungen 18, 19 und den Massepfad 22 sind diese mit Hochfrequenz-Sperrfiltern 25 - 27 versehen.

Durch Verstellen der Impedanzen 15, 16 können zwei Signalbeiträge, kommend von jeweils einer der Streifenleitungen, als in Amplitude und Phase einstellbares Kompensationssignal in den Ausgang 10 eingespeist werden. Die Summe dieser beiden derart eingespeisten Signale ergibt ein Kompensationssignal, dessen Amplitude im Bereich von Null bis etwa einem Zehntel der Signalamplitude im Vorwärtspfad vom Eingang 7 zu den Antennenports 8, 9 liegt und dessen Phase im gesamten Bereich von 0° bis 360° variiert werden kann.

Die steuerbaren Impedanzen 15, 16 liegen wie gezeigt auf etwa halbem Wege ihres Streifenleiters 13, 14, d.h. etwa in der Mitte. Durch Simulationen wurde gefunden, daß die optimale Position der Impedanzen 15, 16 von der Art der verwendeten steuerbaren Impedanzen abhängt und z.B. bei Varaktordioden geringfügig von der Streifenleitermitte abweichen kann.

Eine allfällige durch das Einfügen der Impedanzen 15, 16 in die Streifenleiter 13, 14 verursachte geringfügige Verstimmung bzw. Unsymmetrie des Richtkopplers 1 kann durch eine entsprechende entgegengesetzt wirkende Veränderung der Leitungslängen und/oder Impedanzen der Streifenleiter 11 - 14 kompensiert werden. Die Feinabstimmung der Leitungslängen und/oder Impedanzen wird bevorzugt so vorgenommen, daß der Richtkoppler 1 im Leerlauf symmetriert ist, wenn die steuerbaren Impedanzen 15, 16 auf die Mitte ihres Abstimmbereiches eingestellt sind.

Die Funktionsweise der von der Abstimmeinrichtung 17 ausgeführten Regelung ist aus Fig. 2 ersichtlich.

Fig. 2 zeigt die am Ausgang 10 gemessene Leistung P_{RX} des Ausgangssignals des Richtkopplers 1 in Abhängigkeit von Änderungen der Vorspannungen U₁ und U₂, wenn am Eingang 7 ein Eingangssignal mit der Nennwellenlänge λ des Richtkopplers 1 eingespeist wird. Durch Verändern der Vorspannungen U₁, U₂ der Varaktordioden 15, 16 wird das Minimum 28 des Ausgangssignals P_{RX} gesucht; an diesem Punkt befindet sich der Richtkoppler 1 in perfekter Abstimmung unter den gegebenen Umständen, wie seinen Fertigungstoleranzen, dem Antennenaufbau, der Entfernung und Lage eines RFID-Transponders, parasitären Komponenten im Sendeempfangsfeld der Antenne 2 usw.

Zum Aufsuchen des Minimum 28 kann jeder in der Technik bekannte Suchalgorithmus zur Durchstimmung der Vorspannungen U₁, U₂ verwendet werden, z.B. ein Gradientenalgorithmus, welcher jeweils in Richtung des stärksten Gradienten der Fläche von P_{RX} zum Minimum 28 voranschreitet.

Die von der Abstimmeinrichtung 17 ausgeführte Regelung hat bevorzugt eine gewisse Trägheit, z.B. durch Mittelwertbildung des am Ausgang 10 abgegriffenen Ausgangssignals, sodaß ein im Ausgangssignal transient auftretendes Empfangssignal, beispielsweise das Datentelegramm eines antwortenden RFID-Transponders, im wesentlichen nicht in die Regelung miteingeht und daher von der Regelung nicht verfälscht oder auskompensiert wird.

Alternativ oder zusätzlich kann die Abstimmeinrichtung 17 so programmiert werden, daß sie die Vorspannungen U₁, U₂ für die Dauer eines erwarteten Empfangssignals fixiert, beispielsweise für die Dauer des Antwortsignals eines RFID-Transponders, der mittels des Sendesignals gespeist und/oder abgefragt wird.

In den Ausgang 10 des Richtkopplers 1 kann optional ein steuerbarer Hochfrequenzschalter 29 eingefügt werden. Der Schalter 29 wird über eine Steuerleitung 30 von der Abstimmeinrichtung 17 so gesteuert, daß er öffnet, wenn das Signal am Ausgang 10 einen vorgegebenen Schwellwert überschreitet, um an den Richtkoppler 1 angeschaltete HochfrequenzBaugruppen vor übermäßigen Spannungen am Anfang oder im Zuge eines Regelungsvorgangs zu schützen. Der Schalter 29 kann auch als Umschalter ausgeführt werden, welcher den Verbindungspunkt der Streifenleiter 13, 14 beim Öffnen des Ausgangs 10 an einen geeigneten Abschlußwiderstand 31 anschaltet, um die interne Funktion des Richtkopplers 1 nicht durch das Öffnen zu beeinträchtigen.

Die Erfindung ist nicht auf die dargestellten Ausführungsformen beschränkt, sondern umfaßt alle Varianten und Modifikationen, die in den Rahmen der angeschlossenen Ansprüche fallen.

## Patentansprüche

1. Hochfrequenz-Richtkoppler (1) mit vier im Kreis geschalteten λ/4-Streifenleitern (11 - 14), deren Schnittstellen einen Eingang (7), zwei Antennenports (8, 9) und einen Ausgang (10) bilden, und mit zumindest einer in einen λ/4-Streifenleiter (13, 14) eingeschalteten steuerbaren Impedanz (15, 16), **dadurch gekennzeichnet, dass** der Richtkoppler (1) eine an den Ausgang (10) angeschlossene Abstimmeinrichtung (17) aufweist, welche dafür ausgebildet ist, jede besagte steuerbare Impedanz (15, 16) im Hinblick auf eine Minimierung des - bei Einspeisung eines Eingangssignals am Eingang (7) - am Ausgang (10) auftretenden Signals zu steuern.

2. Hochfrequenz-Richtkoppler nach Anspruch 1, **dadurch gekennzeichnet, daß** zumindest zwei λ/4-Streifenleiter (13, 14) mit jeweils einer von der Abstimmeinrichtung (17) gesteuerten Impedanz (15, 16) versehen sind.

3. Hochfrequenz-Richtkoppler nach Anspruch 2, **dadurch gekennzeichnet, daß** zwei der zumindest zwei Impedanzen (15, 16) in den zum Ausgang (10) führenden λ/4-Streifenleitern (13, 14) liegen.

4. Hochfrequenz-Richtkoppler nach einem der Ansprüche 1 bis 3, **dadurch gekennzeichnet, daß** jede steuerbare Impedanz (15, 16) etwa auf halbem Wege ihres λ/4-Streifenleiters (13, 14) liegt.

5. Hochfrequenz-Richtkoppler nach einem der Ansprüche 1 bis 4, **dadurch gekennzeichnet, daß** jede steuerbare Impedanz durch eine Varaktordiode (15, 16) gebildet ist, die galvanisch getrennt in den λ/4-Streifenleiter (13, 14) eingefügt und deren Steuer-Vorspannung (U₁, U₂) von der Abstimmeinrichtung (17) über ein Hochfrequenz-Sperrfilter (18, 19) aufbringbar ist.

6. Hochfrequenz-Richtkoppler nach einem der Ansprüche 1 bis 5, **dadurch gekennzeichnet, daß** die Abstimmeinrichtung (17) dafür ausgebildet ist, die Impedanz(en) (15, 16) so zu steuern, daß das Ausgangssignal in einem zeitlichen Mittel minimal ist.

7. Hochfrequenz-Richtkoppler nach einem der Ansprüche 1 bis 6, **dadurch gekennzeichnet, daß** die Abstimmeinrichtung (17) dafür ausgebildet ist, die steuerbare(n) Impedanz(en) (15, 16) für die Dauer eines an den Antennenports (8, 9) erwarteten Empfangssignals zu fixieren.

8. Hochfrequenz-Richtkoppler nach einem der Ansprüche 1 bis 7, **dadurch gekennzeichnet, daß** die Abstimmeinrichtung (17) dafür ausgebildet ist, einen in den Ausgang (10) des Richtkopplers (1) eingefügten Schalter (29) zu öffnen, wenn das Ausgangssignal einen vorgegebenen Schwellwert übersteigt.

9. Verfahren zum Abstimmen eines Hochfrequenz-Richtkopplers (1) mit vier im Kreis geschalteten λ/4-Streifenleitern (11 - 14), deren Schnittstellen einen Eingang (7), zwei Antennenports (8, 9) und einen Ausgang (10) bilden, und mit zumindest einer in einen λ/4-Streifenleiter (13, 14) eingeschalteten steuerbaren Impedanz (15, 16), **dadurch gekennzeichnet, daß** jede besagte steuerbare Impedanz (15, 16) auf Basis eines Meßwerts des - bei Einspeisung eines Eingangssignals am Eingang (7) - am Ausgang (10) auftretenden Signals im Hinblick auf dessen Minimierung gesteuert wird.

10. Verfahren nach Anspruch 9, **dadurch gekennzeichnet, daß** die Impedanz(en) (15, 16) so gesteuert wird/werden, daß das Ausgangssignal in einem zeitlichen Mittel minimal ist.

11. Verfahren nach Anspruch 9 oder 10, **dadurch gekennzeichnet, daß** die steuerbare(n) Impedanz(en) (15, 16) für die Dauer eines an den Antennenports (8, 9) erwarteten Empfangssignals fixiert wird/werden.

12. Verfahren nach einem der Ansprüche 9 bis 11, **dadurch gekennzeichnet, daß** ein in den Ausgang (10) des Richtkopplers (1) eingefügter Schalter (29) geöffnet wird, wenn das Ausgangssignal einen vorgegebenen Schwellwert übersteigt.

## Claims

1. High-frequency directional coupler (1) with four λ/4-strip lines (11 - 14) connected in a ring circuit, the connections of the strip lines (11 - 14) forming an input (7), two antenna ports (8, 9) and an output (10), and with at least one controllable impedance (15, 16) inserted into a λ/4-strip line (13, 14), **characterised in that** the directional coupler (1) has a tuning device (17) connected to the output (10), which tuning device (17) is configured to control each said controllable impedance (15, 16) with respect to a minimisation of the signal arising at the output (10) when feeding an input signal to the input (9).

2. High-frequency directional coupler according to claim 1, **characterised in that** at least two λ/4-strip lines (13, 14) are equipped with at least one impedance (15, 16) controlled by the tuning device (17).

3. High-frequency directional coupler according to claim 2, **characterised in that** two of the at least two impedances (15, 16) are located in the λ/4-strip lines (13, 14) leading to the output (10).

4. High-frequency directional coupler according to one of the claims 1 to 3, **characterised in that** each controllable impedance (15, 16) is located substantially half way of its λ/4-strip line (13, 14).

5. High-frequency directional coupler according to one of the claims 1 to 4, **characterised in that** each controllable impedance is formed by a varactor diode (15, 16) which is inserted in a galvanically separated way into the λ/4-strip line (13, 14) and whose control bias voltage can be applied by the tuning device (17) via a high-frequency stop filter (18, 19).

6. High-frequency directional coupler according to one of the claims 1 to 5, **characterised in that** the tuning device (17) is configured to control the impedance(s) (15, 16) in such a way that the output signal is minimal in a time average.

7. High-frequency directional coupler according to one of the claims 1 to 6, **characterised in that** the tuning device (17) is configured to fix the controllable impedance(s) (15, 16) for the duration of a receive signal expected at the antenna ports (8, 9).

8. High-frequency directional coupler according to one of the claims 1 to 7, **characterised in that** the tuning device (17) is configured to open a switch (29) inserted into the output (10) of the directional coupler (1) when the output signal exceeds a predetermined threshold value.

9. Method for tuning a high-frequency directional coupler (1) with four λ/4-strip lines (11 - 14) connected in a ring circuit, the connections of the strip lines (11 - 14) forming an input (7), two antenna ports (8, 9) and an output (10), and with at least one controllable impedance (15, 16) inserted into a λ/4-strip line (13, 14), **characterised in that** each said controllable impedance (15, 16) is controlled on the basis of a measurement value of the signal arising at the output (10) with respect to its minimisation when feeding an input signal to the input (9).

10. Method according to claim 9, **characterised in that** the impedance(s) (15, 16) is/are controlled such that the output signal is minimal in a time average.

11. Method according to claim 9 or 10, **characterised in that** the controllable impedance(s) (15, 16) is/are fixed for the duration of a receive signal expected at the antenna ports (8, 9).

12. Method according to one of the claims 9 to 11, **characterised in that** a switch (29) inserted into the output (10) of the directional coupler (1) is opened when the output signal exceeds a predetermined threshold value.

## Revendications

1. Coupleur directif à haute fréquence (1) avec quatre microbandes λ/4 (11 - 14) mises en circuit en anneau, les connexions des microbandes formant une entrée (7), deux ports d'antenne (8, 9) et une sortie (10), et avec au moins une impédance (15, 16) commandable intercalée dans une microbande λ/4 (13, 14), **caractérisé en ce que** le coupleur directif (1) comporte un dispositif d'accord (17) raccordé à la sortie (10), lequel est conçu pour commander chaque susdite impédance commandable (15, 16) en vue d'une minimisation du signal produit à la sortie (10) lors de l'injection d'un signal d'entrée à l'entrée (7).

2. Coupleur directif à haute fréquence selon la revendication 1, **caractérisé en ce qu'**au moins deux microbandes λ/4 (13, 14) sont respectivement pourvues d'une impédance (15, 16) commandée par le dispositif d'accord (17).

3. Coupleur directif à haute fréquence selon la revendication 2, **caractérisé en ce que** deux des au moins deux impédances (15, 16) se trouvent dans les microbandes λ/4 (13, 14) menant vers la sortie (10).

4. Coupleur directif à haute fréquence selon l'une des revendications 1 à 3, **caractérisé en ce que** chaque impédance commandable (15, 16) se trouve environ à michemin de sa microbande λ/4 (13, 14).

5. Coupleur directif à haute fréquence selon l'une des revendications 1 à 4, **caractérisé en ce que** chaque impédance commandable est formée par une diode varactor (15, 16), laquelle est insérée dans la microbande λ/4 (13, 14) en étant galvaniquement séparée, et dont la prétension de commande (U₁, U₂) peut être appliquée par le dispositif d'accord (17) par le biais d'un filtre d'arrêt à haute fréquence (18, 19).

6. Coupleur directif à haute fréquence selon l'une des revendications 1 à 5, **caractérisé en ce que** le dispositif d'accord (17) est conçu pour commander l'impédance ou les impédances (15, 16) de manière à ce que le signal de sortie soit minimal dans un moyen temporel.

7. Coupleur directif à haute fréquence selon l'une des revendications 1 à 6, **caractérisé en ce que** le dispositif d'accord (17) est conçu pour fixer l'impédance ou les impédances commandable(s) (15, 16) pour la durée d'un signal de réception attendu aux ports d'antenne (8, 9).

8. Coupleur directif à haute fréquence selon l'une des revendications 1 à 7, **caractérisé en ce que** le dispositif d'accord (17) est conçu pour ouvrir un interrupteur (29) intégré dans la sortie (10) du coupleur directif (1) lorsque le signal de sortie dépasse une valeur seuil prédéfinie.

9. Procédé pour l'accord d'un coupleur directif à haute fréquence (1) avec quatre microbandes λ/4 (11 - 14) mises en circuit en anneau, les connexions des microbandes formant une entrée (7), deux ports d'antenne (8, 9) et une sortie (10), et avec au moins une impédance (15, 16) commandable intercalée dans une microbande λ/4 (13, 14), **caractérisé en ce que** chaque susdite impédance commandable (15, 16) est commandée sur la base d'une valeur de mesure du signal produit à la sortie (10) - lors de l'injection d'un signal d'entrée à l'entrée (7) - en vue de la minimisation de celui-ci.

10. Procédé selon la revendication 9, **caractérisé en ce que** l'impédance ou les impédances (15, 16) est/sont commandée (s) de manière à ce que le signal de sortie soit minimal dans un moyen temporel.

11. Procédé selon la revendication 9 ou 10, **caractérisé en ce que** l'impédance ou les impédances commandable(s) (15, 16) est/sont fixée(s) pour la durée d'un signal de réception attendu aux ports d'antenne (8, 9).

12. Procédé selon l'une des revendications 9 à 11, **caractérisé en ce qu'**un interrupteur (29) intégré dans la sortie (10) du coupleur directif (1) est ouvert lorsque le signal de sortie dépasse une valeur seuil prédéfinie.
